# FASCICULE DE BREVET EUROPEEN

(11) **EP 1 316 722 B1**
(45) Date de publication et mention de la délivrance du brevet: **04.04.2007**
(21) Numéro de dépôt: 02292919.4
(22) Date de dépôt: 26.11.2002
(51) Int. Cl.: F02N 11/08, F02N 11/10

(54) **Circuit de commande électronique d'un démarreur de véhicule automobile**
Elektronische Schaltung zur Steuerung eines Startermotors
Electronic command circuit for an automotive engine starter

(30) Priorité: 30.11.2001 FR 0115555
(43) Date de publication de la demande: 04.06.2003
(73) Titulaire: VALEO EQUIPEMENTS ELECTRIQUES MOTEUR, 94017 Creteil (FR)
(72) Inventeur: Maillet, Régis, 38680 St Alban de Roche (FR)
(74) Mandataire: Gamonal, Didier

(56) Documents cités:
- GB-A- 2 338 845
- US-A- 4 209 816
- US-A- 4 490 620
- US-A- 5 413 072

## Description

L'invention est relative à un circuit de commande électronique d'un démarreur de véhicule automobile.

Un tel démarreur, décrit par exemple dans le document FR A 2 795 884, comporte un moteur électrique rotatif relié à un arbre de sortie équipé d'un lanceur doté d'un moyeu et d'un pignon mobile destiné à coopérer avec une couronne dentée de démarrage pour assurer le démarrage du moteur à combustion interne du véhicule automobile. Le pignon est généralement monté à coulissement sur l'arbre de sortie entre une position de repos, dans laquelle il est désengagé de la couronne dentée, et une position active de travail dans laquelle il engrène avec ladite couronne, laquelle est liée en rotation de manière rigide ou élastique au vilebrequin du moteur du véhicule.

Dans une forme de réalisation l'arbre de sortie est confondu avec l'arbre de sortie du moteur électrique. En variante un réducteur à train épicycloïdal est agencé entre ces deux arbres de sortie (voir figure 1 du document FR A 2 795 884).

Le moteur électrique est associé à un contacteur à électroaimant disposé au-dessus du moteur et comportant une bobine d'actionnement d'un noyau mobile propre à agir sur un contact de puissance pour fermer celui-ci et alimenter électriquement le moteur électrique. Ce contacteur a une double fonction d'alimentation du moteur électrique en courant et de déplacement du pignon mobile entre les deux positions de repos et de travail.

Le noyau mobile est relié mécaniquement par un levier, tel qu'une fourchette, au lanceur comportant une roue libre, en variante un embrayage conique décrit par exemple dans le document FR A 2 826 696, intercalé axialement entre le pignon et le moyeu du lanceur. Le levier est monté à pivotement et le moyeu du lanceur est pourvu intérieurement de cannelures hélicoïdales en prise avec des dentures complémentaires portées par l'arbre de sortie. L'ensemble lanceur et pignon est ainsi animé d'un mouvement hélicoïdal lors du déplacement du levier pour venir en prise avec la couronne dentée de démarrage. L'excitation du contacteur est pilotée par l'actionnement de la clé de contact, qui ferme le circuit électrique vers la batterie.

Sur la figure 1, un dispositif de commande électronique d'un contacteur CT électromagnétique de démarreur, comporte d'une manière bien connue une unité de gestion G formée par un microcontrôleur coopérant avec un commutateur électronique, par exemple un transistor T1 du type MOSFET, connecté électriquement en série avec la bobine L d'actionnement du contacteur électromagnétique CT. Une diode de roue libre D2 est branchée en parallèle aux bornes de la bobine L, la cathode étant reliée au pôle positif de la batterie B, et l'anode au transistor T1.

Le contact C de puissance du contacteur CT, lorsqu'il est fermé, relie le moteur électrique M du démarreur au pôle positif de la batterie B. L'unité de gestion G pilote la grille du transistor T1 en mode impulsions, par exemple par modulation de largeur d'impulsions PWM, permettant d'obtenir une variation du rapport cyclique des impulsions de commande pour régler le courant efficace dans la bobine L du contacteur CT en fonction de différents paramètres.

L'unité de gestion G sert également à gérer d'autres fonctions, notamment l'arrêt automatique du démarreur après démarrage, la protection contre les surintensités, le sur échauffement en cas de tentatives de démarrage répétées, et la protection anti-démarrage lors de fausses manoeuvres. Elle est soit intégrée dans le démarreur, soit logée hors du démarreur dans un boîtier spécifique. Un tel dispositif est décrit dans le document FR-A-2 770 349.

En cas d'intervention sur la batterie du véhicule lors d'une révision ou d'un dépannage, par exemple lors de la mise en place de la batterie ou de son remplacement, ou lors d'un démarrage par une batterie auxiliaire de secours, une connexion erronée des bornes de la batterie peut engendrer une inversion de polarité sur le démarreur. A la figure 1, une telle inversion de polarité provoque une circulation d'un premier courant inverse Ic dans l'étage de puissance du transistor T1 à travers la bobine L, et d'un deuxième courant inverse Im dans le moteur M.

Les inconvénients d'une mauvaise connexion électrique (inversion de polarité) sont doubles :
- d'une part des problèmes de qualité et de fiabilité, car le courant inverse Ic de plusieurs centaines d'ampères, circule dans la diode roue libre D2, et provoque sa destruction. La bobine L du contacteur CT est alors excitée sous un courant de 50A, ce qui entraîne la fermeture du contact de puissance C et l'alimentation du moteur M électrique. Le sens de rotation est inversé pour un moteur M ayant un inducteur à aimant permanent. Le sens de rotation est normal pour un inducteur bobiné.
- d'autre part des problèmes de sécurité, car pour un démarreur à inducteur bobiné, la rotation du démarreur provoque l'entraînement de la couronne dentée par le pignon. Si une vitesse est restée enclenchée dans la boîte de vitesse, il sera alors possible de déplacer le véhicule avec des risques d'accident ou de collision, et des risques d'incendie du démarreur si l'inversion de polarité est maintenue.

Les brevets US 4 209 816 et US 4 490 620 décrivent un système de contrôle électrique de protection pour démarreur de véhicule automobile.

Le but de l'invention consiste à réaliser un circuit de commande électronique d'un contacteur de démarreur de véhicule automobile qui soit protégé contre les risques d'inversion de polarité, susceptibles d'être occasionnés par des connexions erronées de la batterie.

Ce problème est résolu, conformément à l'invention, par la partie caractérisante de la revendication 1.

Dans le cas d'une mauvaise connexion de la batterie où le pôle positif serait branché par erreur à la masse, la présence de l'élément semi-conducteur unidirectionnel bloque le passage du courant dans l'étage de puissance lorsque l'interrupteur de démarrage est fermé. Toute inversion du courant est ainsi rendue impossible, et la bobine n'est pas excitée. Le contacteur reste ouvert en interdisant la rotation du moteur électrique du démarreur en sorte que le véhicule ne peut se déplacer même si une vitesse reste engagée. Tout risque d'incendie est évité.

Avantageusement un deuxième transistor de sécurité est disposé en série avec le premier transistor et est commandé en tout ou rien par une porte logique Et sensible à l'état ouvert ou fermé de l'interrupteur de démarrage.

On appréciera que le deuxième transistor est un transistor de sécurité permettant d'éviter tout risque d'incendie du contacteur notamment lorsque le premier transistor est en court-circuit.

L'élément semi-conducteur unidirectionnel de protection en inversion de polarité est formé avantageusement par une diode.

Le premier transistor et le deuxième transistor du commutateur sont formés avantageusement par des transistors de puissance du type MOSFET. Ces transistors peuvent fonctionner en cas d'inversion de polarité de la batterie, mais dans ce cas chauffent anormalement ce qui peut entraîner une destruction du démarreur. Grâce à l'invention ces transistors sont protégés en cas d'inversion de polarité de la batterie.

Le premier transistor est dans un mode de réalisation commandé en mode impulsion par l'unité de gestion ce qui permet de bien piloter l'alimentation de la bobine et donc le déplacement de manière non bruyante du noyau mobile du contacteur, notamment d'alimenter la bobine du contacteur selon deux phases comme décrit dans le document FR A 2 795 884 précité auquel on se reportera pour plus de précisions.

Dans un mode de réalisation un transistor du type TOPFET assure le contrôle de la polarité et permet une protection combinée thermique de surintensité et de surtension.
Ce transistor est commandé par une porte ET comme le transistor de sécurité.

D'autres avantages et caractéristiques ressortiront plus clairement de la description qui va suivre d'un mode de réalisation de l'invention donné à titre d'exemple non limitatif, et représenté aux dessins annexés dans lesquels :
- la figure 1 représente schématiquement le circuit de commande électronique d'un démarreur conforme à l'état de la technique;
- la figure 2 montre le circuit de commande électronique d'un démarreur conforme à l'invention ;
- les figures 3 à 9 illustrent différentes variantes de réalisation du circuit de commande selon l'invention.

Sur la figure 2, l'étage de puissance 10 du circuit de commande électronique de la bobine L d'actionnement du contacteur CT électromagnétique, comporte un premier transistor T1 commandé en modulation PWM par l'unité de gestion G, ici formée par un microcontrôleur générant d'autres fonctions comme dans le cas de la figure 1. La sortie S1 de l'unité de gestion G est connectée à la grille du transistor T1 par un diviseur résistif R1-R2. Une diode de roue libre D2 est branchée en parallèle aux bornes de la bobine L et en série avec le transistor T1.

Un deuxième transistor T2 de sécurité est inséré entre le premier transistor T1 et la masse, et est commandé en tout ou rien par une porte logique ET recevant sur une première entrée un premier signal de commande issu de la sortie S2 de l'unité de gestion G, et sur une deuxième entée un deuxième signal représentatif de l'état ouvert ou fermé de l'interrupteur K de la clé de contact. Le potentiel de la grille du transistor T2 est fixé par une résistance R3 connectée entre la sortie de la porte ET et la masse. L'unité G surveille l'état des transistors.

Les deux transistors T1 et T2 sont des transistors de puissance et sont connectés en série. Ils sont constitués à titre d'exemples par des transistors de puissance du type MOSFET canal N logique, qui sont fiables dans le temps et qui ne pénalisent pas le rendement du démarreur. Un tel montage permet une commande sécurisée de démarrage à faible courant. Les transistors MOSFET ont la particularité de posséder une diode en parallèle entre le drain et la source, ladite diode étant polarisée en inverse, c'est à dire la cathode en liaison électrique avec la borne positive de la batterie B.

Selon l'invention, un élément semi-conducteur unidirectionnel désigné par le repère général 12, est connecté dans le circuit électrique de l'étage de puissance 10 pour interdire le passage du courant lorsque la polarité de la batterie B a été inversée. Cet élément 12 est constitué avantageusement par une diode D1 montée en série avec le transistor T1 et connectée entre la batterie et la diode de roue libre D2. L'anode de la diode D1 est en liaison électrique avec la borne positive de la batterie, tandis que sa cathode est connectée à la cathode de la diode D2.

Les deux diodes D1 et D2 sont pour une bonne intégration avantageusement logées dans un même boîtier double diode Schottky à cathodes communes, grâce auquel la diode D1 assure la protection en inversion de polarité, et la diode D2 assure la fonction roue libre du courant dans la bobine L du contacteur CT. L'utilisation d'un composant unique incorporant les deux diodes D1 et D2 permet d'obtenir une réduction de l'encombrement et du coût de la carte électronique portant, avantageusement dans le contacteur, les diodes, les transistors et l'unité de gestion.

Le fonctionnement de l'étage de puissance 10 du circuit de commande électronique du démarreur découle de la description précédente :
- Dans le cas d'une polarité correcte de la batterie B comme représentée à la figure 2, une commande de démarrage normale intervient suite à la fermeture de l'interrupteur K de la clé de contact. Les deux transistors T1 et T2 sont commutés dans l'état conducteur autorisant la circulation du courant depuis le pôle positif de la batterie B vers la masse à travers respectivement la diode D1, la bobine L, le premier transistor T1, et le deuxième transistor T2. L'excitation de la bobine L provoque la fermeture du contact de puissance C du contacteur CT, et l'alimentation du moteur électrique M du démarreur.
- Dans le cas d'une mauvaise connexion de la batterie B où le pôle positif serait branché par erreur à la masse (inversion de polarité), la présence de la diode D1 bloque le passage du courant dans l'étage de puissance 10 lorsque l'interrupteur K est fermé. Toute inversion du courant est ainsi rendue impossible, et la bobine L n'est pas excitée. Le contacteur CT reste ouvert en interdisant la rotation du moteur M.

Par simplicité on n'a pas représenté dans les autres figures 3 à 9 le contact de puissance C du contacteur électromagnétique CT ni le moteur électrique visibles dans les figures 1 et 2. Le branchement des bornes du contact C sur la bobine et sur le moteur électrique relié à la masse se fait de la même manière.

Sur la variante de la figure 3, la diode D1 qui assure la protection en inversion de polarité, est insérée, ici connectée, entre la bobine L et le premier transistor T1. L'anode de la diode D1 est branchée à cet effet à l'anode de la diode D2 de roue libre, et la cathode de D1 est connectée au drain du transistor T1. Par rapport au circuit de la figure 2, on simplifie la connectique interne du contacteur, car les pôles positifs de la bobine L et de la batterie B sont communs, ce qui nécessite une seule connexion à cet endroit sur la carte électronique. Les diodes D1 et D2 sont constituées dans ce cas par des composants individuels, car un boîtier double diode intégrée n'existe pas en version anode commune.

Dans le schéma de la figure 4, l'étage de puissance 10 est conforme à celui de la figure 2, mais la diode D1 qui assure la protection en inversion de polarité, est positionnée, c'est-à-dire connectée, entre le transistor T2 et la masse. L'anode de la diode D1 est reliée électriquement à la source du transistor T2, et la cathode à la masse. Le fonctionnement est identique à celui du schéma de la figure 2, mais la référence de masse sur la source du transistor T2 est flottante à cause de la tension de seuil (de l'ordre de 1V) de la diode D1.

Sur l'autre variante de la figure 5, la diode D1 qui assure la protection en inversion de polarité, est connectée entre la batterie B et la bobine L, l'anode de D1 étant reliée électriquement à la cathode de la diode D2 de roue libre, et à la borne positive de la batterie B. La protection en inversion de polarité procurée par la diode D1 interdit uniquement la circulation du courant dans la bobine L.

En référence à la figure 6, le circuit de commande est conforme à celui du montage de la figure 4, mais la diode D1 de protection contre l'inversion de polarité est remplacée par un transistor T3 auxiliaire du type MOSFET canal N. Le potentiel de grille du transistor T3 est ajusté par un pont comprenant une diode Zener D5 dont l'anode est branchée à la masse, et une résistance R4 reliée électriquement à la borne positive de la batterie B. La chute de tension dans le transistor T3 sera plus faible que dans le cas de la diode D1, mais la référence de masse restera néanmoins décalée d'une valeur de l'ordre de 0,1V à 0,3V.

Sur la figure 7, le transistor T3 auxiliaire du type MOSFET canal P est connecté entre la borne positive de la batterie B et la cathode de la diode de roue libre D2. Dans ce cas, le transistor T2 est branché directement à la masse, ainsi que la grille du transistor T3 auxiliaire. La chute de tension dans le transistor T3 sera également plus faible que dans le cas de la diode D1 de la figure 2.

Sur la figure 8, le transistor T1 est formé par un transistor IGBT agencé entre la bobine L et le transistor T2. Ce transistor est connecté entre l'anode de la diode D2 et le transistor T2. Le transistor T1 IGBT ne possède pas de diode en parallèle entre le drain et la source, et permettra de ce fait le blocage du courant en cas d'inversion de polarité. La diode D1 de la figure 2 n'est plus nécessaire, mais la chute de tension dans le transistor IGBT sera plus importante que dans un MOSFET. De plus, la commande du transistor T1 IGBT nécessite l'insertion d'un étage amplificateur 14 pour fournir un courant de commande suffisant. L'étage amplificateur 14 est d'un type connu en soi, par exemple avec deux étages d'amplificateurs à transistors Q1 et Q2 et une diode Zener Z1 dont l'anode est branchée à la masse et la cathode est reliée au collecteur du transistor Q2 et à la grille du transistor T1 IGBT.

Sur la figure 9, le transistor T1 est constitué par un transistor TOPFET relié entre la borne positive de la batterie B et la diode de roue libre D2 en parallèle sur la bobine L. Ce transistor T1 est connecté entre la batterie et la cathode de la diode D2 Le transistor TOPFET, d'une part est commandé en tout ou rien par une porte logique ET recevant sur une première entrée un premier signal de commande issu de la sortie S2 de l'unité de gestion G et sur une deuxième entrée un deuxième signal représentatif de l'état ouvert ou fermé de l'interrupteur K de la clé de contact comme le transistor T2 de la figure 2, et d'autre part, ne présente pas de diode en parallèle entre le drain et la source, et comme dans le montage de la figure 8, il n'y a pas de problème potentiel lors de l'inversion de polarité. Le nombre de composants est réduit et le transistor TOPFET, en plus de sa fonction de contrôle de polarité, permet une protection combinée thermique, de surintensité et de surtension. Le potentiel de la grille de ce transistor TOPET est fixé par une résistance R3 connectée entre la deuxième entrée de la porte ET et la masse et par une résistance R2 connectée entre cette deuxième entrée de la porte ET et l'interrupteur K. Les résistances R1, R2 forment comme à la figure 1 un diviseur résistif.

Il est clair que tout autre moyen de protection contre l'inversion de polarité peut être utilisé dans le dispositif de commande électronique du contacteur CT de démarreur.

On appréciera que l'unité de gestion G est bien protégée.

Dans les figures 2 à 9 il est ainsi prévu une porte ET de sécurité en sorte que le transistor T1 est passant que lorsque l'interrupteur de la clé de contact est fermé. Le véhicule ne peut donc démarrer de manière non voulue même en cas d'inversion de polarité.

## Revendications

1. Circuit de commande électronique d'un démarreur de véhicule automobile, comprenant un contacteur (CT) électromagnétique pour l'alimentation du moteur électrique (M) du démarreur à partir de l'énergie de la batterie (3), et des moyens de commande comportant :
un commutateur électronique inséré électriquement en série dans l'étage de puissance (10) avec la bobine (L) du contacteur (CT),
- une unité de gestion (G) coopérant avec le commutateur électronique pour le réglage du courant d'excitation de la bobine (L),
- et une diode de roue libre (D2) connectée en parallèle aux bornes de ladite bobine (L),
**caractérisé en ce que** l'étage de puissance (10) comporte de plus un élément semi-conducteur unidirectionnel destiné à interdire le passage du courant en cas d'inversion de polarité de la batterie (B) et **en ce que** le commutateur électronique comporte un premier transistor (T1) commandé par l'unité de gestion (G), et un deuxième transistor (T2) disposé en série avec le premier transistor (T1) et commandé en tout ou rien par une porte logique (ET) sensible à l'état ouvert ou fermé de l'interrupteur de démarrage K.

2. Circuit de commande électronique d'un démarreur selon la revendication 1, **caractérisé en ce que** l'élément semi-conducteur unidirectionnel de protection en inversion de polarité est formé par une diode (D1).

3. Circuit de commande électronique d'un démarreur selon la revendication 2, **caractérisé en ce que** la diode (D1) de protection est connectée entre la batterie (B) et la diode (D2) de roue libre, les cathodes des deux diodes (D1, D2) étant communes.

4. Circuit de commande électronique d'un démarreur selon la revendication 3, **caractérisé en ce que** les deux diodes sont logées dans un même boîtier double diodes Schottky à cathodes communes.

5. Circuit de commande électronique d'un démarreur selon la revendication 2, **caractérisé en ce que** la diode (D1) de protection est connectée entre la bobine (L) et le premier transistor (T1), les anodes des deux diodes (D1, D2) étant communes.

6. Circuit de commande électronique d'un démarreur selon la revendication 2, **caractérisé en ce que** la diode (D1) de protection est connectée entre le deuxième transistor (T2) et la masse.

7. Circuit de commande électronique d'un démarreur selon la revendication 2, **caractérisé en ce que** la diode (D1) de protection est connectée entre la batterie (B) et la bobine (L), l'anode de la diode (D1) de protection étant en liaison électrique avec la cathode de la diode (D2) de roue libre.

8. Circuit de commande électronique d'un démarreur selon la revendication 1, **caractérisé en ce que** l'élément semi-conducteur unidirectionnel est formé par un transistor auxiliaire (T3) du type MOSFET.

9. Circuit de commande électronique d'un démarreur selon la revendication 8, **caractérisé en ce que** le transistor auxiliaire (T3) est branché entre le deuxième transistor (T2) et la masse.

10. Circuit de commande électronique d'un démarreur selon la revendication 9, **caractérisé en ce que** le potentiel de la grille du transistor auxiliaire (T3) est ajusté par un pont comprenant une diode Zener (D5), dont l'anode est branchée à la masse, et une résistance (R4) reliée électriquement à la borne positive de la batterie.

11. Circuit de commande électronique d'un démarreur selon la revendication 8, **caractérisé en ce que** le transistor auxiliaire (T3) est branché entre la batterie (B), et la cathode de la diode (D2) de roue libre.

12. Circuit de commande électronique d'un démarreur selon l'une quelconque des revendications 1 à 11, **caractérisé en ce que** le premier transistor (T1) et le deuxième transistor (T2) du commutateur électronique sont formés par des transistors MOSFET.

13. Circuit de commande électronique d'un démarreur selon la revendication 12, **caractérisé en ce que** la sortie de l'unité de gestion est connectée à la grille du premier transistor (T1) par un diviseur résistif (R1-R2).

14. Circuit de commande électronique d'un démarreur selon la revendication 1, **caractérisé en ce que** le premier transistor (T1) est constitué par un transistor IGBT connecté entre l'anode de la diode (D2) de roue libre, et le deuxième transistor (T2).

15. Circuit de commande électronique d'un démarreur selon la revendication 14, **caractérisé en ce que** la commande du premier transistor (T1) est réalisée via un étage amplificateur (14).

16. Circuit de commande électronique d'un démarreur selon l'une quelconque des revendications 1 à 15, **caractérisé en ce que** le deuxième transistor (T2) est un transistor MOSFET et **en ce que** le potentiel de la grille du deuxième transistor (T2) est fixé par une résistance (R3) connectée entre la sortie de la porte ET et la masse.

17. Circuit de commande électronique d'un démarreur selon l'une quelconque des revendications 1 à 16, **caractérisé en ce que** le premier transistor (T1) est commandé en mode impulsions par l'unité de gestion (G).

18. Circuit de commande électronique d'un démarreur selon la revendication 1 **caractérisé en ce que** le commutateur électronique est constitué par un transistor TOPFET connecté entre la batterie (B) et la cathode de la diode (D2) de roue libre.

19. Circuit de commande électronique d'un démarreur selon la revendication 18, **caractérisé en ce que** le transistor est commandé en tout ou rien par une porte logique (ET) sensible à l'état ouvert ou fermé de l'interrupteur de démarrage K.

## Claims

1. Electronic control circuit for a motor vehicle starter, comprising an electromagnetic contactor (CT) for supplying the electric motor (M) of the starter from the energy of the battery (3), and control means comprising:
an electronic switch inserted electrically in series in the power stage (10) with the coil (L) of the contactor (CT),
- a management unit (G) cooperating with the electronic switch for adjusting the excitation current of the coil (L),
- and a freewheeling diode (D2) connected in parallel to the terminals of the said coil (L),
**characterised in that** the power stage (10) also comprises a unidirectional semiconductor element intended to prevent passage of the current in the event of reversal of polarity of the battery (B) and **in that** the electronic switch comprises a first transistor (T1) controlled by the management unit (G) and a second transistor (T2) disposed in series with the first transistor (T1) and controlled in two-state mode by a logic gate (ET) sensitive to the open or closed state of the starting switch K.

2. Electronic control circuit for a starter according to claim 1, **characterised in that** the unidirectional semiconductor element for polarity reversal protection is formed by a diode (D1).

3. Electronic control circuit for a starter according to claim 2, **characterised in that** the protection diode (D1) is connected between the battery (B) and the freewheeling diode (D2), the cathodes of the two diodes (D1, D2) being common.

4. Electronic control circuit for a starter according to claim 3, **characterised in that** the two diodes are housed in the same Schottky double-diode box with common cathodes.

5. Electronic control circuit for a starter according to claim 2, **characterised in that** the protection diode (D1) is connected between the coil (L) and the first transistor (T1), anodes of the two diodes (D1, D2) being common.

6. Electronic control circuit for a starter according to claim 2, **characterised in that** the protection diode (D1) is connected between the second transistor (T2) and earth.

7. Electronic control circuit for a starter according to claim 2, **characterised in that** the protection diode (D1) is connected between the battery (B) and the coil (L), the anode of the protection diode (D1) being in electrical connection with the cathode of the freewheeling diode (D2).

8. Electronic control circuit for a starter according to claim 1, **characterised in that** the unidirectional semiconductor element is formed by an auxiliary transistor (T3) of the MOSFET type.

9. Electronic control circuit for a starter according to claim 8, **characterised in that** the auxiliary transistor (T3) is connected between the second transistor (T2) and earth.

10. Electronic control circuit for a starter according to claim 9, **characterised in that** the potential of the gate of the auxiliary transistor (T3) is adjusted by a bridge comprising a Xener diode (D5), the anode of which is connected to earth, and a resistor (R4) electrically connected to the positive terminal of the battery.

11. Electronic control circuit for a starter according to claim 8, **characterised in that** the auxiliary transistor (T3) is connected between the battery (B) and the cathode of the freewheeling diode (D2).

12. Electronic control circuit for a starter according to any one of claims 1 to 11, **characterised in that** the first transistor (T1) and the second transistor (T2) of the electronic switch are formed by MOSFET transistors.

13. Electronic control circuit for a starter according to claim 12, **characterised in that** the output of the management unit is connected to the gate of the first transistor (T1) by a resistive divider (R1-R2)

14. Electronic control circuit for a starter according to claim 1, **characterised in that** the first transistor (T1) consists of an IGBT transistor connected between the anode of the freewheeling diode (D2) and the second transistor (T2).

15. Electronic control circuit for a starter according to claim 14, **characterised in that** the first transistor (T1) is controlled by an amplifier stage (14).

16. Electronic control circuit for a starter according to any one of claims 1 to 15, **characterised in that** the second transistor (T2) is a MOSFET transistor and **in that** the potential of the gate of the second transistor (T2) is fixed by a resistor (R3) connected between the output of the AND gate and earth.

17. Electronic control circuit for a starter according to any one of claims 1 to 16, **characterised in that** the first transistor (T1) is controlled in pulse mode by the management unit (G).

18. Electronic control circuit for a starter according to claim 1,
**characterised in that** the electronic switch consists of a TOPFET transistor connected between the battery (B) and the cathode of the freewheeling diode (D2).

19. Electronic control circuit for a starter according to claim 18, **characterised in that** the transistor is controlled in two-state mode by a logic gate (ET) sensitive to the open or closed state of the starter switch K.

## Patentansprüche

1. Elektronische Schaltung zur Steuerung eines Kraftfahrzeuganlassers mit einem elektromagnetischen Einrückrelais (CT) für die Stromversorgung des Elektromotors (M) des Anlassers ausgehend von der Energie der Batterie (3) und Steuerungsmitteln, umfassend:
- einen elektronischen Schalter, der in der Leistungsstufe (10) mit der Spule (L) des Einrückrelais (CT) elektrisch in Reihe geschaltet ist,
- eine Regelungseinheit (G), die mit dem elektronischen Schalter zur Regelung des Erregungsstroms der Spule (L) zusammenwirkt,
- und eine Freilaufdiode (D2), die an den Klemmen der besagten Spule (L) parallel geschaltet ist,
**dadurch gekennzeichnet, dass** die Leistungsstufe (10) darüber hinaus ein unidirektionale Halbleiterelement umfasst, das dazu bestimmt ist, den Durchgang des Stroms im Falle einer Umpolung der Batterie (B) zu sperren, **und dass** der elektronische Schalter einen durch die Regelungseinheit (G) gesteuerten ersten Transistor (T1) und einen zweiten Transistor (T2) umfasst, der mit dem ersten Transistor (T1) in Reihe geschaltet ist und in zwei Schaltstufen durch ein logisches Gatter (UND) gesteuert wird, das für den geöffneten oder geschlossenen Zustand des Anlassschalters K empfindlich ist.

2. Elektronische Schaltung zur Steuerung eines Anlassers nach Anspruch 1, **dadurch gekennzeichnet, dass** das unidirektionale Halbleiterelement zum Umpolungsschutz durch eine Diode (D1) gebildet wird.

3. Elektronische Schaltung zur Steuerung eines Anlassers nach Anspruch 2, **dadurch gekennzeichnet, dass** die Schutzdiode (D1) zwischen der Batterie (B) und der Freilaufdiode (D2) geschaltet ist, wobei die Kathoden der beiden Dioden (D1, D2) gemeinsam ausgeführt sind.

4. Elektronische Schaltung zur Steuerung eines Anlassers nach Anspruch 3, **dadurch gekennzeichnet, dass** die beiden Dioden in ein und demselben Doppel-Schottky-Dioden-Gehäuse mit gemeinsamen Kathoden aufgenommen sind.

5. Elektronische Schaltung zur Steuerung eines Anlassers nach Anspruch 2, **dadurch gekennzeichnet, dass** die Schutzdiode (D1) zwischen der Spule (L) und dem ersten Transistor (T1) geschaltet ist, wobei die Anoden der beiden Dioden (D1, D2) gemeinsam ausgeführt sind.

6. Elektronische Schaltung zur Steuerung eines Anlassers nach Anspruch 2, **dadurch gekennzeichnet, dass** die Schutzdiode (D1) zwischen dem zweien Transistor (T2) und der Masse geschaltet ist.

7. Elektronische Schaltung zur Steuerung eines Anlassers nach Anspruch 2, **dadurch gekennzeichnet, dass** die Schutzdiode (D1) zwischen der Batterie (B) und der Spule (L) geschaltet ist, wobei die Anode der Schutzdiode (D1) in elektrischer Verbindung mit der Kathode der Freilaufdiode (D2) steht.

8. Elektronische Schaltung zur Steuerung eines Anlassers nach Anspruch 1, **dadurch gekennzeichnet, dass** das unidirektionale Halbleiterelement aus einem Hilfstransistor (T3) in der Ausführung als MOSFET-Transistor besteht.

9. Elektronische Schaltung zur Steuerung eines Anlassers nach Anspruch 8, **dadurch gekennzeichnet, dass** der Hilfstransistor (T3) zwischen dem zweiten Transistor (T2) und der Masse geschaltet ist.

10. Elektronische Schaltung zur Steuerung eines Anlassers nach Anspruch 9, **dadurch gekennzeichnet, dass** das Potenzial des Gate des Hilfstransistors (T3) durch eine Brücke eingestellt wird, die eine Zener-Diode (D5), deren Anode an die Masse angeschlossen ist, und einen elektrisch mit der Plusklemme der Batterie verbundenen Widerstand (R4) umfasst.

11. Elektronische Schaltung zur Steuerung eines Anlassers nach Anspruch 8, **dadurch gekennzeichnet, dass** der Hilfstransistor (T3) zwischen der Batterie (B) und der Kathode der Freilaufdiode (D2) geschaltet ist.

12. Elektronische Schaltung zur Steuerung eines Anlassers nach einem der Ansprüche 1 bis 11, **dadurch gekennzeichnet, dass** der erste Transistor (T1) und der zweite Transistor (T2) des elektronischen Schalters aus MOSFET-Transistoren bestehen.

13. Elektronische Schaltung zur Steuerung eines Anlassers nach Anspruch 12, **dadurch gekennzeichnet, dass** der Ausgang der Regelungseinheit durch einen ohmschen Spannungsteiler (R1-R2) an das Gate des ersten Transistors (T1) angeschlossen ist.

14. Elektronische Schaltung zur Steuerung eines Anlassers nach Anspruch 1, **dadurch gekennzeichnet, dass** der erste Transistor (T1) aus einem IGBT-Transistor besteht, der zwischen der Anode der Freilaufdiode (D2) und dem zweiten Transistor (T2) geschaltet ist.

15. Elektronische Schaltung zur Steuerung eines Anlassers nach Anspruch 14, **dadurch gekennzeichnet, dass** die Steuerung des ersten Transistors (T1) über eine Verstärkerstufe (14) erfolgt.

16. Elektronische Schaltung zur Steuerung eines Anlassers nach einem der Ansprüche 1 bis 15, **dadurch gekennzeichnet, dass** der zweite Transistor (T2) ein MOSFET-Transistor ist **und dass** das Potenzial des Gate des zweiten Transistors (T2) durch einen zwischen dem Ausgang des UND-Gatters und der Masse geschalteten Widerstand (R3) festgelegt wird.

17. Elektronische Schaltung zur Steuerung eines Anlassers nach einem der Ansprüche 1 bis 16, **dadurch gekennzeichnet, dass** der erste Transistor (T1) im Impulsmodus durch die Regelungseinheit (G) gesteuert wird.

18. Elektronische Schaltung zur Steuerung eines Anlassers nach Anspruch 1, **dadurch gekennzeichnet, dass** der elektronische Schalter aus einem TOPFET-Transistor besteht, der zwischen der Batterie (B) und der Kathode der Freilaufdiode (D2) geschaltet ist.

19. Elektronische Schaltung zur Steuerung eines Anlassers nach Anspruch 18, **dadurch gekennzeichnet, dass** der Transistor in zwei Schaltstufen durch ein logisches Gatter (UND) gesteuert wird, das für den geöffneten oder geschlossenen Zustand des Anlassschalters K empfindlich ist.
